# EUROPÄISCHE PATENTSCHRIFT

(11) **EP 0 055 384 B1**
(45) Veröffentlichungstag und Bekanntmachung des Hinweises auf die Patenterteilung: **03.04.1985**
(21) Anmeldenummer: 81109313.7
(22) Anmeldetag: 30.10.1981
(51) Int. Cl.: A47K 3/22

(54) **Trennwand für Dusche**
Space divider for a shower
Cloison de séparation pour douche

(30) Priorität: 29.12.1980 DE 3049306
(43) Veröffentlichungstag der Anmeldung: 07.07.1982
(73) Patentinhaber: Munch, Paul-Jean, F-68910 Labaroche (FR)
(72) Erfinder: Munch, Paul-Jean, F-68910 Labaroche (FR)
(74) Vertreter: Schmitt, Hans, Dipl.-Ing.

## Beschreibung

Die Erfindung betrifft eine Trennwand für Dusche mit feststehender Seitenwand sowie verschiebbarer Tür, wobei die Tür an ihrem oberen Ende mittels Rollen od. dgl. auf einer Auflageschiene geführt und mit ihrem unteren Ende quer zur Verschieberichtung von der Seitenwand weg verschwenkbar ist, wobei im Überlappungsbereich der geschlossenen Türe mit der feststehenden Seitenwand an dieser eine den unteren Rand der Türe beaufschlagende Längsführung vorgesehen ist.

Es ist aus der DE-PS 25 23 314 bereits bekannt, die Schiebetür schwerkraftbedingt sowie durch die Art ihrer Aufhängung einseitig lose im unteren Bereich an einem Anschlag anliegen zu lassen. Dadurch kann die Tür vom Anschlag weg geschwenkt werden, so daß die Türe im unteren Bereich sowie im Überlappungsbereich mit der Seitenwand besser gereinigt werden kann. Durch den nur einseitigen Führungsanschlag für die Tür besteht in nachteiliger Weise die Gefahr des unbeabsichtigten Verschwenkens und dann auch wieder Zurückpendelns gegen den Anschlag, so daß neben einer lästigen Geräuschentwicklung gegebenenfalls auch die Gefahr einer Beschädigung der Glastür od. dgl. besteht.

Man hat deshalb bei der unteren Seitenführung auch schon Magnete bzw. Gegenpole dafür angeordnet, um dieses unbeabsichtigte Verschwenken zu verhindern. Trotzdem ist auch hier nach Überwinden der Magnetkraft ein unbeabsichtigtes Verschwenken, dann jedoch mit erhöhtem Schwung möglich, so daß auch hier die vorerwähnten Nachteile bzw. Gefahren vorhanden sind.

Aufgabe der vorliegenden Erfindung ist es, die Schiebetür zwar für eine gute Reinigung verschwenkbar zu lagern, andererseits jedoch ein unbeabsichtigtes Ausschwenken während der Benutzung der Dusche zu verhindern.

Diese an sich widersprüchliche Aufgabe wird erfindungsgemäß dadurch gelöst, daß die Längsführung als Zwangsführung ausgebildet und aus dem Türbereich verschiebbar und/oder lösbar ist. Dadurch ist in vorteilhafter Weise bei in Funktionsstellung befindlicher Längsführung während der normalen Benutzung der Dusche eine ein Ausschwenken verhindernde Zwangsführung gegeben, die jedoch bedarfsweise außer Funktion zu bringen ist, so daß dann die Tür zum Reinigen od. dgl. verschwenkbar ist. Dabei kann als Längsführung ein Führungsstück vorgesehen sein, das den unteren Rand der Türe zumindest auf deren der feststehenden Seitenwand abgewandten Seite übergreift.

Eine Ausführungsform sieht vor, daß zur Halterung der Längsführung Rastverbindungselemente einerseits an der Längsführung und andererseits an einer Profilschiene zur Halterung der unteren feststehenden Seitenwände vorgesehen sind. Diese Rastverbindung für die Längsführung ergibt für die normale Benutzung eine ausreichend stabile Festlegung der Tür gegen unbeabsichtigtes Verschwenken, kann andererseits aber bedarfsweise beim Reinigen der Türe bzw. der Seitenwand ausgerastet und mit der Türe abgeschwenkt werden.

Eine andere Ausführungsform der Erfindung sieht vor, daß die Verbindung der Längsführung quer zur Verschieberichtung der Türe formschlüssig fest und in Verschieberichtung verschiebbar ist. Diese bevorzugte Ausführungsform verhindert auch bei stärkerem Gegendruck in Verschwenkrichtung der Tür ein unbeabsichtigtes Verschwenken. Andererseits ist bei einfacher Handhabung durch Längsverschieben der Längsführung ein Außereingriffbringen der Längsführung aus dem Bereich der Türe und dann ein Verschwenken von dieser, möglich.

Nach einer Weiterbildung der Erfindung kann oberhalb der Türrollen eine vorzugsweise schienenartige Zusatzführung vorgesehen sein, deren Abstand von der oberen Laufebene der Türrollen kleiner ist, als die Eingriffstiefe der Auflageschiene in die Türrollen. Dadurch wird beim Verschwenken der Türe ein Aushängen der oberen Lagerung sicher verhindert.

Zusätzliche Ausgestaltungen der Erfindung sind in den weiteren abhängigen Ansprüchen aufgeführt. Nachstehend ist die Erfindung mit ihren wesentlichen Einzelheiten anhand der Zeichnung noch näher erläutert.

Es zeigt :
Figur 1 eine perspektivische Seitenansicht einer Duschkabine,
Figur 2 einen Teilquerschnitt im Bereich einer Längsführung mit eingesetzter Seitenwand sowie Tür,
Figur 3 einen Querschnitt einer Profilschiene für eine Seitenwand sowie eine daran eingerastete Längsführung,
Figur 4 einen Querschnitt der oberen Türlagerung sowie der oberen Seitenwandhalterung,
Figur 5 eine vereinfachte Darstellung der oberen Türlagerung mit abgewandelt ausgebildeter Aushängesicherung und
Figur 6 einen Teilquerschnitt einer abgewandelten Halterung zwischen Profilschiene und Längsführung.

Eine Duschkabine 1 (Fig. 1) weist feststehende Seitenwände 2 sowie zwei Schiebetüren 3 auf. Die Schiebetüren 3 sind im oberen Bereich 4 mittels Rollen 5 und Schienen 6 (vgl. Fig.4) gelagert. Im unteren Bereich 7 sind die Seitenwände 2 in umlaufenden Profilschienen 8 (Fig. 2) fest gelagert, während die Schiebetüren 3 in Längsführungen 9 verschiebbar gelagert sind, gemäß dem Doppelpfeil Pf 2 in Fig. 1. Die Längsführungen 9 sind dabei durch vergleichsweise kurze, im Querschnitt vorzugsweise U-förmige Profilstücke gebildet, die jedoch auch eine andere z. B. winklige Form haben können und den unteren Rand der Schiebetüre auf deren der Seitenwand 2 abgewandten Seite übergreifen. Sie sind im Ausführungsbeispiel etwa gleich lang oder kürzer als der sich ergebende Überlappungsbereich zwischen der feststehenden Seitenwand 2 sowie der zugehörigen Türe 3 in geschlossener Lage. Erfindungsgemäß sind nun diese Längsführungen 9 aus dem Türbereich verschiebbar und/oder lösbar.

Eine bevorzugte Ausführungsform ist dabei in Fig. 2 gezeigt. Die Längsführung 9 ist dabei insbesondere verschiebbar und formschlüssig mit der Profilschiene 8 verbunden. Dazu ist an der Innenseite der Profilschiene 8 ein Flansch 10 vorgesehen, der von einem Teil der Längsführung 9 übergriffen wird. Der obere Rand des Flansches 10 weist dabei eine Ausnehmung 11 auf, in die ein etwa hakenförmiger Fortsatz 12 der Längsführung 9 eingreift. Am unteren Rand der Profilschiene 8 ist eine längs verlaufende Rille 13 vorgesehen, in die eine entsprechende Nase der Längsführung 9 eingreift. Die Längsführung besteht dabei vorzugsweise aus elastischem Material, z. B. aus Kunststoff. Gegebenenfalls könnte im unteren Bereich die Führung gleich ausgebildet sein wie im oberen Bereich, also mit einer Ausnehmung und einem hakenförmigen Fortsatz, so daß dann die Längsführung 9 formschlüssig und in Querrichtung zur Verschieberichtung der Tür 3 nicht lösbar mit der Profilschiene 8 verbunden ist. Zum Ausschwenken der Türe 3 wird bei dieser Ausführungsform dann die Längsführung 9 in Längsrichtung relativ zu der Profilschiene 8 verschoben, bis sie außerhalb des Eingriffsbereiches der Türe kommt. Anschließend kann die Türe zum Reinigen von der Seitenwand 2 abgeschwenkt werden.

Bei der in Fig. 2 gezeigten Ausführungsform ist zwar auch eine formschlüssige Verbindung zwischen der Profilschiene 8, insbesondere von deren Flansch 10 mit der Längsführung 9 gegeben, es kann hier jedoch durch Variation der Eingriffstiefe des unteren Vorsprunges in die Rille 13 auch eine Einrastverbindung vorgesehen sein. Dies ist auch vom verwendeten Material für die Längsführung 9 abhängig. Beispielsweise kann die Längsführung 9 aus einem Aluminiumprofil, oder bei einer Rastverbindung bevorzugt aus Kunststoff bestehen.

Durch die Längsführung 9, die die Schiebetür 3 etwa U-förmig am unteren Rand umgreift, ist eine gegen unbeabsichtigtes Verschwenken der Türe 3 sichere Zwangsführung gegeben.

Bei der in Fig. 3 gezeigten Ausführungsform ist die Längsführung 9a mit der Profilschiene 8 verrastet. Dazu sind sowohl an der Profilschiene 8 einerseits als auch an der Längsführung 9a andererseits Rastverbindungselemente 14 vorgesehen. Insbesondere weist die Profilschiene 8 an ihrer Innenseite eine Aufnahmehöhlung 15 mit zwei nach innen vorspringenden Rastvorsprüngen 16 auf, die mit Rastzungen 17 in Funktionsstellung (Fig.3) verrrasten. Die Längsführung 9a kann durch die Rastverbindung mitsamt der strichliniert eingezeichneten Schiebetür 3 ausgerastet und gemäß dem Pfeil Pf 1 um die obere Lagerung 18 der Türe 3 verschwenkt werden. In Fig. 2 und 3 ist noch gut erkennbar, daß die Profilschiene 8, die umlaufend im Bereich der Seitenwände 2 sowie der Schiebetüren 3 vorgesehen ist, zur Abdichtung gegen Spritzwasser und ablaufendes Wasser mit einem über den Unterrand der Türen nach oben überstehenden Fortsatz 19 ausgebildet sind.

Auch außerhalb des Bereiches der Seitenwände 2 ist dadurch ein labyrinthartiger Abschluß gegen Spritzwasser, das sonst unterhalb der Schiebetüren 3 hindurchgelangen könnte, gegeben. Die Profilschiene 8 erfüllt somit in vorteilhafter Weise eine dreifache Funktion, nämlich einerseits die untere Halterung der Seitenwände 2, Abdichtung gegen Spritzwasser im Türbereich und darüber hinaus Gegenhalter für die Längsführungen 9, 9a. Erwähnt sei noch, daß die Profilschiene 8 den Unterrand der Seitenwände 2 etwa U-förmig umgreift, wobei jedoch der innere U-Schenkel vergleichsweise kurz ausgebildet ist, um im Türbereich ein Festsetzen von Schmutz zu verhindern und um eine gute Zugänglichkeit zum Reinigen zu haben. Gegebenenfalls könnte als oberer Abschluß der Profilschiene 8 außerhalb des Seitenwandbereiches auch eine insbesondere dichte Abdeckung 25, wie in Fig. 3 strichliniert angedeutet, vorgesehen sein. Die Profilschiene 8 ist bevorzugt umlaufend am Unterrand der Seitenwände 2 sowie der Türen 3 angeordnet, kann aber auch nur im Überlappungsbereich oder nur bei den Seitenwänden zu deren Halterung vorgesehen sein. Die Schiebetüren 3 sind in ihrem oberen Bereich mittels Rollen 5 und Schienen 6 gelagert bzw. geführt. Bei dieser Lagerung 18 ist oberhalb der Türrollen 5 eine vorzugsweise schienenartige Zusatzführung 20 vorgesehen, wie dies in Fig. 4 gezeigt ist. Der Abstand dieser Zusatzführung 20 zu den Rollen 5 ist dabei so bemessen, daß bei einem versehentlichen Anheben der Tür 3, insbesondere beim Verschwenken quer zur Laufrichtung, ein Aushängen aus der Führung verhindert wird. Die Zusatzführung 20 gemäß Fig. 4 weist einen parallel zur Auflageschiene 6 angeordneten Steg 21 auf, der schmaler als der Abstand der seitlichen Ringnutbegrenzungen ist. Dieser Steg 21 ist nun so angeordnet, daß die radiale Tiefe der Ringnut 22 der Rollen 5 größer ist als der radiale lichte Abstand des Steges 21 von dem Nutengrund 23. Neben der dadurch gebildeten, bereits vorerwähnten Aushängesicherung bildet dadurch die Zusatzführung 20 noch einen Begrenzungsanschlag für die Schwenkbewegung der Schiebetür 3, da ab einer bestimmten Verschwenkung die eine Ringnutbegrenzung an dem Steg 21 zur Anlage kommt. Für die Zugänglichkeit insbesondere des Überlappungsbereiches zwischen der Schiebetür 3 und der Seitenwand 2 genügt in der Regel diese vergleichsweise geringe Verschwenkung.

Fig. 5 zeigt eine etwas abgewandelte Ausführungsform einer Aushängesicherung für die Schiebetüren-Lagerung 18. Hier weist die Zusatzführung 20 eine den oberen Rollen-Schwenkbereich mit Abstand überdeckende Anschlagfläche 24 auf. Der Abstand a ist dabei kleiner als die Eingriffstiefe b der Auflageschiene 6 in die Ringnut 22 der Türrollen 5. Durch diese Ausführungsform ist der mögliche Schwenkbereich der Tür 3 unabhängig von der Breite der Ringnut 22 festlegbar. Es kann somit auch ein vergleichsweise großer Schwenkbereich gewählt werden. Auch bei dieser, durch eine Schiene gebildeten Anschlagfläche 24 kann ein Schwenk-Begrenzungsanschlag z. D. durch einen Fortsatz 25a vorgesehen sein. In Verbindung mit der vorbeschriebenen Aushängesicherung kann ein Verschwenken der Schiebetüren 3 zum Reinigen gefahrlos vorgenommen werden.

Fig. 6 zeigt noch eine abgewandelte Ausführungsform einer längsverschiebbaren Führung 9b für die Türe 3. Als Halterung an der Profilschiene 8 dient dabei eine Schwalbenschwanzführung 26.

## Patentansprüche

1. Trennwand für Dusche mit feststehender Seitenwand (2) sowie verschiebbarer Tür (3), wobei die Tür an ihrem oberen Ende (4) mittels Rollen (5) od. dgl. auf einer Auflageschiene (6) geführt und mit ihrem unteren Ende (7) quer zur Verschieberichtung von der Seitenwand weg verschwenkbar ist, und wobei im Überlappungsbereich der geschlossenen Türe mit der feststehenden Seitenwand an dieser eine den unteren Rand der Türe beaufschlagende Längsführung (9 ; 9a ; 9b) vorgesehen ist, dadurch gekennzeichnet, daß die Längsführung (9 ; 9a ; 9b) als Zwangsführung ausgebildet und aus dem Türbereich verschiebbar und/oder lösbar ist.

2. Trennwand nach Anspruch 1, dadurch gekennzeichnet, daß als Längsführung ein Führungsstück (9 ; 9a ; 9b) vorgesehen ist, das den unteren Rand der Tür (3) zumindest auf deren der feststehenden Seitenwand (2) abgewandten Seite übergreift.

3. Trennwand nach Anspruch 1 oder 2, dadurch gekennzeichnet, daß zur Halterung der Unterränder der feststehenden Seitenwand (2) zumindest im Überlappungsbereich, gegebenenfalls über die Länge der Seitenwände, vorzugsweise aber umlaufend eine Profilschiene (8) od. dgl. vorgesehen ist, die an ihren dem Inneren der Dusche zugewandten Seiten Verbindungselemente (10 ; 13 ; 14 ; 16) für die Längsführung (9, 9a) hat.

4. Trennwand nach einem der Ansprüche 1 bis 3, dadurch gekennzeichnet, daß die Längsführung (9 ; 9a ; 9b) gleich oder kürzer als der Überlappungsbereich zwischen einer feststehenden Seitenwand (2) sowie einer zugehörigen Tür (3) ist.

5. Trennwand nach einem der Ansprüche 1 bis 4, dadurch gekennzeichnet, daß zur Halterung der Längsführung (9a) Rastverbindungselemente (14, 15, 16, 17) einerseits an der Längsführung und andererseits an der Profilschiene (8) vorgesehen sind.

6. Trennwand nach einem der Ansprüche 1 bis 5, dadurch gekennzeichnet, daß die Profilschiene (8) zur Halterung der Seitenwände (2) an ihrer Innenseite eine Aufnahmehöhlung (15) mit wenigstens einem Rastvorsprung (16) und die Längsführung (9a) ein in die Aufnahmehöhlung (15) passendes, verrastbares Gegenelement, z. B. wenigstens eine Rastzunge (17) od. dgl. aufweist.

7. Trennwand nach einem der Ansprüche 1 bis 6, dadurch gekennzeichnet, daß an der Innenseite der Profilschiene (8) ein Flansch (10) vorgesehen ist, und daß die Längsführung (9) den Flansch (10) zumindest teilweise formschlüssig, gegebenenfalls einrastend übergreift.

8. Trennwand nach einem der Ansprüche 1 bis 7, dadurch gekennzeichnet, daß der Flansch (10) gleichzeitig eine Begrenzung bzw. Halterung für eine Seitenwand (2) bildet, am oberen Rand eine Ausnehmung (11) zum Hintergreifen eines etwa hakenförmigen Fortsatzes (12) der Längsführung (9) aufweist und am unteren Rand eine Rille (13) od. dgl. Vertiefung zum Eingreifen, gegebenenfalls Einrasten einer Nase der Längsführung hat.

9. Trennwand nach einem der Ansprüche 1 bis 8, dadurch gekennzeichnet, daß die Längsführung (9 ; 9a ; 9b) etwa U-förmig ausgebildet ist und vorzugsweise aus elastischem Material, z. B. Kunststoff besteht.

10. Trennwand insbesondere nach einem der vorstehenden Ansprüche, dadurch gekennzeichnet, daß die Verbindung der Längsführung (9 ; 9a ; 9b) quer zur Verschieberichtung der Tür (3) formschlüssig fest und in Verschieberichtung verschiebbar ist.

11. Trennwand nach einem oder mehreren der Ansprüche 1 bis 10, dadurch gekennzeichnet, daß oberhalb der Rollen (5) eine vorzugsweise schienenartige Zusatzführung (20) vorgesehen ist, deren Abstand von der oberen Laufebene der Rollen kleiner ist, als die Eingriffstiefe der Auflageschiene (6) in die Rollen.

12. Trennwand nach einem der Ansprüche 1 bis 11, dadurch gekennzeichnet, daß die Rollen (5) eine Ringnut (22) haben, daß die Zusatzführung (20) durch einen parallel zur Auflageschiene (6) angeordneten Steg (21) gebildet ist, der schmaler als der Abstand der seitlichen Ringnutbegrenzungen ist, und daß die radiale Tiefe der Ringnut größer ist als der radiale, lichte Abstand des Steges von dem Nutengrund (23).

13. Trennwand nach einem der Ansprüche 1 bis 12, dadurch gekennzeichnet, daß die Zusatzführung (20) eine den oberen Rollen-Schwenkbereich mit Abstand überdeckende Anschlagfläche aufweist, wobei der Abstand (a) kleiner ist als die Eingriffstiefe (b) der Auflageschiene (6) in die Ringnut (22) der Rollen (5).

14. Trennwand nach einem der Ansprüche 1 bis 13, dadurch gekennzeichnet, daß die Profilschiene (8) außerhalb der von ihr gehaltenen Seitenwand (2) eine obere, vorzugsweise glatt abschließende Abdeckung (25) aufweist.

15. Trennwand nach einem der vorstehenden Ansprüche, dadurch gekennzeichnet, daß zur Herstellung der verschiebbaren Längsführung (9b) eine Schwalbenschwanzführung (26) vorgesehen ist.

## Claims

1. A partition for a shower comprising a fixed side wall (2) and a slidable door (3), the door at its upper end (4) being guided on a supporting rail (6) by means of rollers (5) or the like and with its lower end (7) being adapted to be swung away from the side wall transversely to the direction of sliding, in the area where the closed door overlaps with the fixed side wall there being provided on the latter a longitudinal guide (9 ; 9a ; 9b) impinging on the lower edge of said door, characterized in that the longitudinal guide (9 ; 9a ; 9b) takes the form of a check guide and is adapted to be slid and/or released from the area of the door.

2. The partition as claimed in claim 1, characterized in that a guide piece (9 ; 9a ; 9b) is provided as longitudinal guide and engages over the lower edge of the door (3) at least at the door side averted from the fixed side wall (2).

3. The partition as claimed in claim 1 or claim 2, characterized in that for supporting the lower edges of the fixed side wall (2) there is provided a profile rail (8) or the like at least in the overlapping area, optionally over the length of the side walls, but preferably around the circumference, said profile rail having at its sides facing the inside of the shower connecting members (10 ; 13 ; 14 ; 16) for the longitudinal guide (9 ; 9a).

4. The partition as claimed in any one of claims 1 to 3, characterized in that the longitudinal guide (9 ; 9a ; 9b) is equal to or shorter than the overlapping area between a fixed side wall (2) and an associated door (3).

5. The partition as claimed in any one of claims 1 to 4, characterized in that for supporting the longitudinal guide (9a) there are provided latch members (14 ; 15 ; 16 ; 17) on the one hand on the longitudinal guide and on the other hand on the profile rail (8).

6. The partition as claimed in any one of claims 1 to 5, characterized in that the profile rail (8) for supporting the side walls (2) has on its inside a receiving cavity (15) with at least one latch projection (16) and the longitudinal guide (9a) has a counter member, e. g. at least one latch clasp (17) or the like, which fits into the receiving cavity and is adapted to be locked.

7. The partition as claimed in any one of claims 1 to 6, characterized in that a flange (10) is provided in the inside of the profile rail (8) and that the longitudinal guide (9) engages over the flange (10) at least partly in a form-locking manner, optionally in an interlocking manner.

8. The partition as claimed in any one of claims 1 to 7, characterized in that the flange (10) simultaneously forms a boundary or support for a side wall (2), said flange having at the upper edge a recess (11) for a hook-like extension (12) of the longitudinal guide (9) to engage behind and at the lower edge a groove (13) or a similar indentation for a projection of the longitudinal guide to engage, optionally to snap into.

9. The partition as claimed in any one of claims 1 to 8, characterized in that the longitudinal guide (9 ; 9a ; 9b) is of approximately U-shaped configuration and is made preferably of elastic material, e. g. synthetic resin.

10. The partition in particular as claimed in any one of the preceding claims, characterized in that the connection of the longitudinal guide (9 ; 9a ; 9b) is of a fixed, form-locking nature transversely to the sliding direction of the door (3) and is slidable in the sliding direction.

11. The partition as claimed in one or more of claims 1 to 10, characterized in that above the rollers (5) there is provided an additional guide (20) which is preferably rail-like and whose spacing from the upper running plane of the rollers is smaller than the depth with which the supporting rail (6) engages into the rollers.

12. The partition as claimed in any one of claims 1 to 11, characterized in that the rollers (5) have an annular groove (22), that the additional guide (20) is formed by a web (21) which is disposed parallel to the supporting rail (6) and is narrower than the spacing of the lateral annular groove boundaries, and that the radial depth of the annular groove is larger than the radial, inside distance of the web from the groove base (23).

13. The partition as claimed in any one of claims 1 to 12, characterized in that the additional guide (20) has an abutment surface overlapping the upper roller swivel range, the distance (a) being smaller than the depth (b) with which the supporting rail (6) engages into the annular groove (22) of the rollers (5).

14. The partition as claimed in any one of claims 1 to 13, characterized in that outside the side wall (2) held by the profile rail (8), the latter has an upper cover (25) preferably providing an even finish. 15. The partition as claimed in any one of the preceding claims, characterized in that for producing the slidable longitudinal guide (9b) there is provided a dovetailed guide (26).

## Revendications

1. Cloison de séparation pour douche avec paroi latérale fixe (2) ainsi qu'une porte coulissante (3), la porte étant guidée, à son extrémité supérieure au moyen de galets (5), ou analogues, sur un rail de support (6), et étant éloignable, avec son extrémité inférieure (7), par pivotement, transversalement à la direction de coulissement, auquel cas, dans la zone de chevauchement de la porte fermée, est prévu un guidage longitudinal (9 ; 9a ; 9b), sur la paroi latérale fixe, appliquant le bord inférieur de la porte contre cette paroi latérale, cloison caractérisée en ce que le guide longitudinal (9 ; 9a ; 9b) est constitué comme un guidage forcé, qui peut être coulissé hors du domaine de la porte, et/ou séparable de celle-ci.

2. Cloison de séparation suivant la revendication Î, caractérisée en ce que, comme guide longitudinal, il est prévu un élément de guidage (9 ; 9a ; 9b) qui est engagé par dessus le bord inférieur de la porte (3) au moins sur son côté qui est éloigné de la paroi latérale fixe (2).

3. Cloison de séparation suivant l'une des revendications 1 ou 2, caractérisée en ce que, pour le maintien des bords inférieurs de la paroi latérale fixe (2) il est prévu, au moins dans le domaine de chevauchement, le cas échéant sur toute la longueur des parois latérales, mais, de préférence, tout autour, un rail profilé (8) ou analogue, lequel est pourvu, sur ses côtés tournés vers l'intérieur de la douche, d'éléments de liaison (10 ; 13 ; 14 ; 16) pour le guide longitudinal (9 ; 9a).

4. Cloison de séparation suivant l'une des revendications 1 à 3, caractérisée en ce que le guide longitudinal (9 ; 9a ; 9b) est de longueur égale ou plus courte que le domaine de chevauchement entre une paroi latérale fixe (2) et une porte correspondante (3).

5. Cloison de séparation suivant l'une des revendications 1 à 4, caractérisée en ce que, pour le maintien du guide longitudinal (9a), sont prévus des éléments de liaison d'engagement à cran (14 ; 15 ; 16 ; 17) disposés, d'une part, sur le guide longitudinal, et, d'autre part, sur le rail profilé (8).

6. Cloison de séparation suivant l'une des revendications 1 à 5, caractérisée en ce que le rail profilé (8) est pourvu, pour le maintien de la paroi latérale (2), sur son côté intérieur, d'un logement de réception (15) avec au moins une saillie d'engagement à cran (16), et le guide longitudinal (9a), est pourvu d'un contre-élément engageable adapté à ce logement (15), par exemple au moins une languette d'accrochage (17), ou analogue.

7. Cloison de séparation suivant l'une des revendications 1 à 6, caractérisée en ce que, sur le côté intérieur de rail profilé (8) est prévu un flasque (10) et le guide longitudinal (9) est engagé au moins en partie par engagement de forme, le cas échéant à cran, par dessus le flasque (10) du profilé (8).

8. Cloison de séparation suivant l'une des revendications 1 à 7, caractérisée en ce que le flasque (10) du rail profilé (8) forme en même temps un maintien et une limitation pour une paroi latérale (2) et il présente, dans un bord supérieur, un évidement (11) pour un engagement arrière d'un appendice, notamment en forme de crochet (2) du guide longitudinal (9), et, dans son bord inférieur, une rainure (13), ou creux analogue, pour l'engagement, éventuellement à cran, d'un nez du guide longitudinal.

9. Cloison de séparation suivant l'une des revendications 1 à 8, caractérisée en ce que le guide longitudinal (9 ; 9a ; 9b) est constitué en forme de U, et, de préférence, en matériau élastique, par exemple en matière synthétique.

10. Cloison de séparation suivant l'une des revendications 1 à 9, caractérisée en ce que la liaison du guide longitudinal (9 ; 9a ; 9b) transversalement à la direction de coulissement de la porte (3) est réalisée par engagement de forme et pouvant coulisser en direction de coulissement de la porte.

11. Cloison de séparation suivant l'une des revendications 1 à 10, caractérisée en ce que, au-dessus des galets (5) est prévu un guidage supplémentaire du type à rail profilé (20), dont la distance au plan supérieur de circulation des galets est inférieure à la profondeur d'engagement du rail de support (6) dans les galets.

12. Cloison de séparation suivant l'une des revendications 1 à 11, caractérisée en ce que les galets (5) sont pourvus d'une gorge annulaire (22) et le guide supplémentaire (20) est formé par une barre (21) parallèle au rail de support (6) qui est plus étroite que la distance des gorges annulaires latérales de limitation, la profondeur radiale de la gorge annulaire (22) étant supérieure à la distance radiale d'espacement entre la barre (21) et le fond (23) des gorges annulaires.

13. Cloison de séparation suivant l'une des revendications 1 à 12, caractérisée en ce que le guide supplémentaire (20) présente une surface de butée recouvrant avec espacement le domaine supérieur de pivotement des galets, auquel cas la distance (a) est inférieure à la profondeur d'engagement (b) du rail de support (6) dans la gorge annulaire (22) des galets (5).

14. Cloison de séparation suivant l'une des revendications 1 à 13, caractérisée en ce que le rail profilé (8) présente, à l'extérieur de la paroi latérale (2) maintenue par lui, un couvercle supérieur de fermeture, de préférence à surface lisse (25).

15. Cloison de séparation suivant l'une des revendications 1 à 14, caractérisée en ce que, pour la fabrication du guidage longitudinal coulissant (9b) est prévu un guidage du type à queue d'aronde (26).
